# EUROPÄISCHE PATENTSCHRIFT

(11) **EP 0 758 813 B1**
(45) Veröffentlichungstag und Bekanntmachung des Hinweises auf die Patenterteilung: **03.03.1999**
(21) Anmeldenummer: 96112556.4
(22) Anmeldetag: 02.08.1996
(51) Int. Cl.: H02K 15/10, H01F 41/12

(54) **Verfahren zum Isolieren von Formspulen**
Insulation process of formed coils
Procédé d'isolation d'enroulements formés

(30) Priorität: 14.08.1995 DE 19529970
(43) Veröffentlichungstag der Anmeldung: 19.02.1997
(73) Patentinhaber: SIEMENS AKTIENGESELLSCHAFT, 80333 München (DE)
(72) Erfinder: Pittke, Horst, 90513 Zirndorf (DE); Senger, Rudolf, Dipl.-Ing. (FH), 91257 Pegnitz (DE)

(56) Entgegenhaltungen:
- FR-A- 2 639 625
- PATENT ABSTRACTS OF JAPAN vol. 008, no. 013 (E-222), 20.Januar 1984 & JP-A-58 175959 (TOKYO SHIBAURA DENKI KK), 15.Oktober 1983,

## Beschreibung

Die Erfindung betrifft ein Verfahren zum Isolieren von Formspulen, bei dem mittels eines Automaten ein streifenförmiges Isoliermaterial um die Leiterbündel der Formspulen gewickelt wird.

Mit auf dem Markt befindlichen Automaten für das Aufbringen von Isolierbändern auf die Leiterbündel von Formspulen können die Formspulen nur dann von dem Automaten bewickelt werden, wenn die Formspulen die von dem Automaten vorgegebenen Mindestbearbeitungsgrößen hinsichtlich der Breite zwischen den Spulenseiten und/oder des von den Spulenschenkeln gebildeten Spreizwinkels aufweisen. Diese Mindestbearbeitungsgrößen liegen hinsichtlich der Spulenbreite bei 150-170 mm und hinsichtlich des Spreizwinkels bei größer/gleich 90°. Der Einbau der Formspulen in eine elektrische Maschine erfordert jedoch häufig Spulenabmessungen, die kleiner als die von den Automaten vorgegebenen Mindestgrößen sind. Ein derartiger Automat ist in dem Dokument FR-A-2 639 625 beschrieben.

Der Erfindung liegt die Aufgabe zugrunde, ein Verfahren anzugeben, mit dem Formspulen unabhängig von den durch den Einbau in eine elektrische Maschine vorgegebenen Maßen mittels eines Automaten mit Isoliermaterial bewickelt werden können.

Die Lösung der gestellten Aufgabe gelingt nach der Erfindung dadurch, daß die Formspulen hinsichtlich ihrer Breite und/oder ihres von den Spulenschenkeln gebildeten Spreizwinkels entsprechend der durch den Automaten vorgegebenen Bearbeitungsgrößen vergrößert werden und nach dem Aufbringen des Isoliermaterials so verformt werden, daß sich die für den Einbau in eine elektrische Maschine erforderliche Breite der Spule und/oder der erforderliche Spreizwinkel einstellt.

Durch eine solche Vergrößerung der Spulenbreite und/oder des Spreizwinkels ist die Möglichkeit geschaffen, die Formspulen vollständig durch einen Automaten mit Isoliermaterial zu bewickeln. Durch die nachträgliche Verformung erhalten die Formspulen die für ihren Einbau in eine elektrische Maschine erforderlichen Maße.

Die Formspulen können von vornherein mit einer Spulenbreite und/oder einem Spreizwinkel, welche jeweils den Mindestbearbeitungsgrößen des Automaten entsprechen, hergestellt und nach dem Isoliervorgang auf die für den Einbau in eine elektrische Maschine erforderlichen Abmessungen geformt werden.

Liegen die Formspulen bereits mit den für den Einbau in eine elektrische Maschine erforderlichen Abmessungen vor, dann können diese Formspulen vor dem Aufbringen des Isoliermaterials entsprechend der durch den Automaten vorgegebenen Mindestbearbeitungsgrößen aufgeweitet werden.

Zweckmäßigerweise erfolgt das Aufweiten und/oder Zurückformen der Spulen direkt durch den das Isoliermaterial aufwickelnden Automaten.

Durch das angegebene Verfahren wird die Möglichkeit geschaffen, Formspulen unabhängig von der Größe ihrer Spulenbreite bzw. ihres Spreizwinkels vollständig durch einen Automaten mit einem Isolierband zu bewickeln. Durch die Vergrößerung des Spreizwinkels wird für das den Aufwickelvorgang ausführende Organ des Automaten auch an der Kröpfungsstelle der Stirnseite ausreichend Platz geschaffen, so daß dieses Organ die Bewicklung der Kröpfungsstelle durchführen kann. Desgleichen wird durch die Vergrößerung der Spulenbreite das Bewickeln der Spulenseiten auch bei Formspulen ermöglicht, die ansonsten gar nicht mittels eines Automaten bewickelt werden könnten.

Die Formspulen können von vornherein mit einem für die Bewicklung durch den Automaten ausreichend großen Spreizwinkel bzw. ausreichender Spulenbreite hergestellt werden. Nach dem Bewickeln mit Isoliermaterial werden die Spulen dann in die für den Einbau in eine elektrische Maschine erforderliche endgültige Form und Größe gebracht.

Die Formspulen können aber auch bereits mit den für den Einbau in eine elektrische Maschine notwendigen Maßen hergestellt werden. Für das automatische Bewickeln werden solche Spulen dann entsprechend aufgeweitet. Eine solche Vorfertigung der Spulen in ihrer endgültigen Form ist insbesondere dann von Vorteil, wenn der Spreizwinkel bzw. die Spulenbreite der endgültigen Form bereits nahe bei den Mindestbearbeitungsgrößen des Automaten liegt. Die Spulen können dann aufgrund der ihnen innewohnenden Elastizität entsprechend aufgeweitet werden, ohne daß es zu einer bleibenden Verformung kommt. Damit federt die Formspule nach dem Bewickeln praktisch wieder in ihre endgültige Form zurück, ohne daß es einer wesentlichen Rückverformung bedarf.

Das Aufweiten und/oder Zurückformen kann durch entsprechende Vorrichtungen an den das Isolierband aufwickelnden Automaten erfolgen. Damit erübrigt sich ein Umsetzen der Formspulen auf gesonderte Geräte, mit denen die entsprechende Formung der Spulen vorgenommen werden müßte.

In der Zeichnung ist eine nach dem beschriebenen Verfahren zu bewickelnde Formspule dargestellt. Mit 2 sind die Spulenseiten, mit 3 die Spulenschenkel und mit α der Spreizwinkel der Spulenschenkel der Formspule 1 bezeichnet. Die Leiterbündel der Formspule 1 sind mit einem streifenförmigen Isoliermaterial bewickelt.

## Patentansprüche

1. Verfahren zum Isolieren von Formspulen, bei dem mittels eines Automaten ein streifenförmiges Isoliermaterial um die Leiterbündel der Formspulen gewickelt wird,
**dadurch gekennzeichnet**,
daß die Formspulen hinsichtlich ihrer Breite und/oder ihres von den Spulenschenkeln gebildeten Spreizwinkels entsprechend der durch den Automaten vorgegebenen Mindestbearbeitungsgrößen vergrößert werden und nach dem Aufbringen des Isoliermaterials so verformt werden, daß sich die für den Einbau in eine elektrische Maschine erforderliche Breite der Spule und/oder der erforderliche Spreizwinkel einstellt.

2. Verfahren nach Anspruch 1,
**dadurch gekennzeichnet**,
daß Formspulen, die bereits mit den für den Einbau in eine elektrische Maschine notwendigen Maßen hergestellt sind, vor dem Aufbringen des Isoliermaterials entsprechend der durch den Automaten vorgegebenen Mindestbearbeitungsgrößen aufgeweitet werden.

3. Verfahren nach Anspruch 1 oder 2,
**dadurch gekennzeichnet**,
daß das Aufweiten und/oder Zurückformen der Spulen durch den das Isoliermaterial aufwickelnden Automaten erfolgt.

## Claims

1. Method for insulating preformed coils, in which method an insulating material in strip form is wound around the conductor bundles of the preformed coils by means of an automatic machine, characterised in that, with respect to their width and/or angle of spread formed by the coil legs, the preformed coils can be enlarged according to the minimum processing sizes specified by the automatic machine, and after the insulating material has been put on are shaped in such a way that the width of the coil required for the installation in an electric machine and/or the required spread angle is/are achieved.

2. Method according to claim 1, characterised in that preformed coils which are produced so as to already have the dimensions necessary for the installation in an electric machine are expanded according to the minimum processing sizes specified by the automatic machine, before the insulating material is put on.

3. Method according to claim 1 or 2, characterised in that the expansion and/or reshaping of the coils is carried out by the automatic machine which winds on the insulating material.

## Revendications

1. Procédé d'isolation de bobines formées, dans lequel un matériau isolant en forme de bande est, au moyen d'un appareil automatique, enroulé autour des nappes de conducteurs des bobines formées,
**caractérisé** en ce que les bobines formées sont agrandies, en largeur et/ou concernant leur angle d'écartement formé par les branches de la bobine, conformément aux dimensions minimales de traitement prescrites par l'appareil automatique, et sont, après l'application du matériau isolant, déformées de telle sorte que s'établissent la largeur et/ou l'angle d'écartement de la bobine qui sont nécessaires pour le montage dans une machine électrique.

2. Procédé suivant la revendication 1, **caractérisé** en ce que des bobines formées, qui sont déjà fabriquées aux dimensions nécessaires pour le montage dans une machine électrique, sont élargies, avant l'application du matériau isolant, conformément aux dimensions minimales de traitement prescrites par l'appareil automatique.

3. Procédé suivant la revendication 1 ou 2, **caractérisé** en ce que l'élargissement et/ou le retour à la forme initiale des bobines sont effectués par l'appareil automatique enroulant le matériau isolant.
